# EUROPÄISCHE PATENTSCHRIFT

(11) **EP 2 711 533 B1**
(45) Veröffentlichungstag und Bekanntmachung des Hinweises auf die Patenterteilung: **23.01.2019**
(21) Anmeldenummer: 13182305.6
(22) Anmeldetag: 30.08.2013
(51) Int. Cl.: F02M 35/104, F02M 35/112, F02B 33/44

(54) **Verbrennungsmotor**
Combustion engine
Moteur à combustion

(30) Priorität: 25.09.2012 DE 102012217285
(43) Veröffentlichungstag der Anmeldung: 26.03.2014
(73) Patentinhaber: Bayerische Motoren Werke Aktiengesellschaft, 80809 München (DE)
(72) Erfinder: Düngen, Rainer, 84094 Elsendorf (DE); Ritter, Stefan, 80993 München (DE)

(56) Entgegenhaltungen:
- EP-A1- 1 020 632
- EP-A1- 2 169 208
- EP-A2- 0 508 188
- EP-A2- 0 969 199
- EP-A2- 1 010 889
- DE-A1-102005 017 971
- DE-A1-102009 019 748
- FR-A3- 2 907 514
- US-A1- 2005 133 009

## Beschreibung

Die vorliegende Erfindung betrifft einen Verbrennungsmotor mit einem Motorblock, einem Zylinderkopf, in dem Einlasskanäle vorgesehen sind, die Luft von Einlassöffnungen des Zylinderkopfs zu Auslassöffnungen des Zylinderkopfs leiten, wobei diese Luft in einer Strömungsrichtung von den Einlassöffnungen durch die Einlasskanäle zu den Auslassöffnungen strömt.

Im heutigen Kraftfahrzeugbau werden Verbrennungsmotoren verwendet, die nach dem Otto-Prinzip oder nach dem Diesel-Prinzip funktionieren und dabei aus der Umgebung angesaugte Luft mit Treibstoff vermischen und verbrennen. Die im Treibstoff gespeicherte Energie wird in mechanische Arbeit umgewandelt, die für den Vortrieb des Kraftfahrzeugs sorgt. Von den Verbrennungsmotoren wird die ungefilterte Rohluft über einen Ansaugtrakt (Luftsammler, Saugrohr, Ansaugkrümmer, Einzelleitungen) angesaugt, der im Allgemeinen eine zentrale Leitung aufweist, die von dem Lufteinlass auf der Rohluftseite über ein Filterelement, die gefilterte Reinluft zu einem Ansaugkrümmer leitet. In dem Ansaugkrümmer verteilt sich die gemeinsame Leitung in einzelne Leitungen. Jede dieser Einzelleitungen führt zu je einem Einlasskanal, der im Zylinderkopf vorgesehen ist. Die Anzahl der einzelnen Leitungen richtet sich nach der Anzahl der Zylinder des verwendeten Motors oder Zylinderkopfes. Solche Saugrohre haben folglich einen zentralen Einlass und 2, 3, 4, 5, 6, oder 8 Auslässe, mit dazugehörenden Einzelleitungen. Bei Saugmotoren wird Länge und Durchmesser dieser Einzelleitung zur Unterstützung der Ladungswechselbewegung akribisch auf einen oder mehrere Last/Drehzahlpunkte abgestimmt. Beim aufgeladenen Motor dagegen gilt dies nicht, hier sind möglichst kurze Rohre mit geringen Strömungsverlusten erforderlich.

Heutige Saugrohre die bei aufgeladenen Motoren verwendet werden, umfassen wie bei Saugmotoren ein Hauptrohr, von dem die Zuführungen zu den Einlasskanälen im Zylinderkopf in Form der beschriebenen Einzelleitungen abzweigen. Diese Zufuhrkanäle sind einzeln an den Zylinderkopf geflanscht und mit je einer Einzeldichtung oder einer oder mehreren Mehrfachdichtungen (Dichtungsbrillen) abgedichtet. Um eine möglichst gleichmäßige Verteilung des Luftmassenstroms auf die einzelnen Zylinder zu realisieren sollte das Saugrohrvolumen zur Egalisierung und Abpufferung der Druckschwankungen durch das rhythmische Öffnen der Einlassventile möglichst groß sein.

Der Bauraum zwischen den Luft zuführenden Einzelleitungen kann seitens des Package nicht genutzt werden. Die gesamte Saugrohrlänge umfasst die Länge der zuführenden Einzelleitung sowie die Länge des Einlasskanals in den Zylinderkopf, beide Längen gemeinsam ergeben die gesamte Saugrohrlänge. Zur Vermeidung von Strömungsverlusten sind beim Übergang der zuführenden Einzelleitungen zu den Einlasskanälen besonders glatte Übergänge erforderlich was durch hohe Passgenauigkeit beider Bauteile erreicht werden muss. Das Hauptrohr steht weit vom Motorblock ab und muss wegen Packageüberschneidungen, beispielsweise mit Bauteilen der Lenkung, oft eingeschnürt werden. Dies reduziert das Volumen des Ansaugtrakts und führt zu Strömungsverlusten. Die Strömungsverluste resultieren in einem schlechteren Füllungsgrad des Zylinders und verringern damit die Leistung des Verbrennungsmotors.

Die FR 2 907 514 zeigt einen Luftverteiler für einen Verbrennungsmotor eines Kraftfahrzeuges, der ein Gehäuse umfasst, das dazu geeignet ist, an einem Zylinderkopf befestigt zu werden und das eine Mehrzahl von geeigneten Öffnungen zur Verteilung der Luft auf die Verbrennungskammern des Motors definiert, wobei die Öffnungen auf einem Einsatz ausgebildet sind und wobei der Einsatz in eine geeignete Ausnehmung des Gehäuses einbringbar ist.

Aus der DE 10 2009 019 748 A1 ist ein Ladeluftgehäuse aus Kunststoff für Kraftfahrzeugmotoren bekannt, das eine obere Gehäusehälfte aus Kunststoff aufweist. Eine untere Gehäusehälfte, die ebenfalls aus Kunststoff hergestellt ist, ist mit der oberen Gehäusehälfte durch Verschweißen verbunden.

Aus der EP 2 169 208 A1 ist ein Modul zum Mischen zweier Gasströme eines Wärmetauschers für einen Verbrennungsmotor bekannt. Zum Wärmeaustausch mit einem ersten Gasstrom G umfasst das Modul eine Vielzahl erster Leitungsschichten und eine Vielzahl zweiter Diffusionsschichten eines zweiten Gasstroms H.

Die Druckschriften EP0969199A2 und US2005/0133009A1 zeigen offene Luftsammler, deren Auslass an den Einlassöffnungen des Zylinderkopfs angeordnet ist und mehrere Einlassöffnungen umschließt. Diese Dokumente zeigen Saugmotoren, das heißt Motoren ohne Druckerzeugungseinrichtung stromauf des Luftsammlers.

Ausgehend von diesem Stand der Technik macht es sich die vorliegende Erfindung zur Aufgabe, eine vereinfachte Vorrichtung anzugeben, mit der die Nachteile des Standes der Technik überwunden werden und bessere Füllungsgrade der Zylinder erreicht werden. Ferner ist es Aufgabe der Erfindung, einen Verbrennungsmotor anzugeben, mit niedrigem Bauraumbedarf.

Zur Lösung dieser Aufgabe schlägt die Erfindung einen Verbrennungsmotor vor, mit einem Motorblock, einem Zylinderkopf, in dem Einlasskanäle vorgesehen sind, die Luft von den Einlassöffnungen am Zylinderkopf zu Auslassöffnungen des Zylinderkopfs leiten. Die Auslassöffnungen des Zylinderkopfs sind gleichzeitig Einlassöffnungen in den Brennraum und können mit Hilfe von Einlassventilen geöffnet und verschlossen werden. Die Luft strömt in einer Strömungsrichtung von den Einlassöffnungen durch die Einlasskanäle zu den Einlassventilen. Zusätzlich weist der Verbrennungsmotor einen Luftsammler mit einem Einlass und einem Auslass auf, wobei der Luftsammler unmittelbar an dem Zylinderkopf angeordnet ist und so den sonst zwischen den Einzelleitungen verlorenen Raum mit benutzt. Es erfolgt also ein direkter Übertritt der Luft vom Luftsammler in die Einlasskanäle des Zylinderkopfes ohne dazwischengeschaltete Einzelleitungen womit die für einen aufgeladenen Motor zielgerichteten möglichst kurzen Einlasskanäle möglich werden.

Darüber hinaus kann der Auslass des Luftsammlers an den Einlassöffnungen des Zylinderkopfs angeordnet sein, wobei der Auslass mehrere Einlassöffnungen umfasst. Vorteilhafterweise kann dadurch am Zylinderkopf die Einströmgeometrie der Einlassöffnungen zu den Einlasskanälen mit größeren Freiheitsgraden zur Darstellung einer optimierten, verlustfreieren Einströmung in den Einlasskanal gestaltet werden, da die gesamte von dem Auslass des Luftsammlers abgedeckte Seitenfläche des Zylinderkopfes dazu verwendet werden kann.
Der Auslass des Luftsammlers kann durch eine umlaufende Wandung begrenzt sein, die eine Stirnfläche aufweist, wobei der Luftsammler derart an dem Zylinderkopf angeordnet ist, dass er den Zylinderkopf mit der Stirnfläche der umlaufenden Wandung unmittelbar berührt. Durch Ausbildung des Ansaugrohres als Luftsammler kann ein besonders platzsparender Aufbau realisiert werden. Der so geschaffene Bauraum kann für andere Aggregate verwendet werden.

Weiterhin kann an der Stirnseite des Luftsammlers eine einzige umlaufende Dichtung angeordnet sein. Dadurch kann eine einzige große Schnurdichtung statt vier Einzeldichtungen verwendet werden, wodurch sich der Montageaufwand und die Teileanzahl reduziert.

Zusätzlich kann der Verbrennungsmotor in seinem Ansaugtrakt in Strömungsrichtung der Luft vor dem Luftsammler eine Druckerzeugungseinrichtung vorgesehen sein. Mit anderen Worten kann stromaufwärts des Luftsammlers eine Druckerzeugungseinrichtung, beispielsweise eine Turbine eines Abgasturboladers oder ein Kompressor o. ä. vorgesehen sein, welche den Druck in der Rohluft erhöhen. Die erfindungsgemäße Anordnung eines Luftsammlers unmittelbar an einem Verbrennungsmotors birgt besonders große Vorteile, bei aufgeladenen Verbrennungsmotoren. Obwohl die erfindungsgemäßen Vorteile bei aufgeladenen Motoren besonders gut zum Tragen kommen, ist die Erfindung auch für Saugmotoren geeignet. Durch die Verwendung des Luftsammlers wird der Strömungswiderstand minimiert und gleichzeitig weniger Bauraum durch den Motor beansprucht.

Darüber hinaus kann der Luftsammler einen im Wesentlichen rohrförmig ausgebildeten Hauptrohrabschnitt und einen im Wesentlichen kastenförmigen, einseitig offenen Auslassabschnitt aufweisen.

Weiterhin kann der Luftsammler mit seinem Auslass auf einer Seite des Zylinderkopfs, auf der die Einlassöffnungen vorgesehen sind, mit dem Zylinderkopf verschraubt sein.

Darüber hinaus können die Einlassöffnungen des Zylinderkopfs in den Ausdes Luftsammlers münden, wobei Luft aus dem Auslass des Luftsammlers unmittelbar in die Einlassöffnungen der Einlasskanälen strömen kann.

Im Folgenden wird die Erfindung anhand der Figurenbeschreibung näher erläutert. Die Ansprüche, die Figuren und die Beschreibung enthalten eine Vielzahl von Merkmalen, die im Folgenden im Zusammenhang mit beispielhaft beschriebenen Ausführungsformen der vorliegenden Erfindung erläutert werden. Der Fachmann wird diese Merkmale auch einzeln und in anderen Kombinationen betrachten, um weitere Ausführungsformen zu bilden, die an entsprechende Anwendungen der Erfindung angepasst sind.

Es zeigen in schematischer Darstellung:
- Fig. 1: eine Schnittansicht durch einen Verbrennungsmotor,
- Fig. 2: eine perspektivische Ansicht eines Luftsammlers und
- Fig. 3: eine Explosionsansicht eines Zylinderkopfs mit daran angeordnetem Luftsammler

In Fig. 1 ist ein Schnitt durch einen Verbrennungsmotor 10 dargestellt, der einen Motorblock 12 aufweist, in dem ein Kolben 16 intermittierend beweglich angeordnet ist. Der Kolben 16 steht über ein Pleuel 17 mit einer nicht dargestellten Kurbelwelle in Wirkverbindung. Im oberen Bereich des Motorblocks 12 ist ein Zylinderkopf 11 angeordnet, der Einlasskanäle 15 aufweist. Jeder Zylinder des Verbrennungsmotors 10 kann einen oder mehrere Einlasskanäle 15 aufweisen. Die Einlasskanäle 15 verbinden eine Einlassöffnung 15a mit einer Auslassöffnung 15b. Die Auslassöffnung 15b stellt gleichzeitig einen Einlass in den Verbrennungsraum 30 dar und ist mit Hilfe eines Einlassventils 14 verschließbar. In Fig. 1 rechtsseitig dargestellt sind Auslasskanäle die ebenfalls im Zylinderkopf 11 vorgesehen sind und die mit Auslassventilen 13 verschließbar sind. Linksseitig in Fig. 1 ist unmittelbar an dem Zylinderkopf 11 ein Luftsammler 20 vorgesehen.

Eine perspektivische Ansicht des Luftsammlers 20 ist in Fig. 2 dargestellt. Dieser weist einen Einlass 21 auf mit einem Hauptrohrabschnitt 22. Der Hauptrohrabschnitt 22 verbindet den Einlass 21 mit einem im Wesentlichen kastenförmigen, einseitigen offenen Auslassabschnitt 26. Der Auslassabschnitt 26 umfasst eine innere Kammer 23, durch die die angesaugte Luft aus dem Ansaugtrakt geleitet wird, bevor sie in den Zylinderkopf 11 gesaugt wird. Die Kammer 23 wird von einer Wandung umgeben, die auch eine Auslassöffnung 25 umschließt. Dadurch ist der Luftsammler 20 halbschalenförmig ausgebildet. Die Wandung, welche die Auslassöffnung 25 bildet, weist eine Stirnfläche 24 auf, welche die Öffnung bzw. den Auslass 25 umschließt. Diese Stirnfläche 24 ist parallel fluchtend zu der Querschnittsfläche des Auslass 25. In montiertem Zustand, in dem der Luftsammler 20 direkt an dem Zylinderkopf 11 befestigt ist, liegt der Luftsammler 20 mit einer umlaufenden Dichtung flächendeckend auf dem Zylinderkopf 11 auf. Die umlaufende Dichtung liegt dabei an der Stirnfläche 24 an. Mit dieser Stirnfläche 24 umschließt der Auslass 25 des Luftsammlers 20 die Einlassöffnungen 15a des Zylinderkopfs 11. Zum besseren Verständnis sind in Figur 2 die Einlassöffnungen 15a strichpunktiert dargestellt. Alle Einlassöffnungen 15a der Einlasskanäle 15 münden folglich nebeneinander in den Luftsammler 20 in den Auslass 25 des Luftsammlers 20.

In Fig. 3 ist eine Explosionsdarstellung abgebildet, die den Zylinderkopf 11 zeigt, mit daran angeordnetem Luftsammler 20. Fig. 3 zeigt die Rückseite des Luftsammlers 20, so dass dieser mit seiner Auslassöffnung 25 den Einlassöffnungen 15a der Einlasskanäle 15 im Zylinderkopf 11 zugewandt ist.

Die gesamte Sauganlage kann durch das erfindungsgemäße Saugrohr in Form eines Luftsammlers 20 näher an den Zylinderkopf 11 heranrücken, da er im Vergleich zu einem Zylinderkopf einer konventionellen Sauganlage den Raum zwischen den Zuführleitungen als aktives Volumen mit nutzen kann. Dadurch wird ein größeres Gesamtvolumen des luftführenden Ansaugtrakts realisiert, bei gleichzeitig geringerer Ausdehnung des Bauraumbedarfs. Packagekonflikte können dadurch vermieden werden. Nicht zuletzt werden die Teilekosten sowie der Aufwand bei der Werkzeuggestaltung, zur Herstellung der Sauganlage reduziert, aufgrund der einfacheren geometrischen Formgebung des Luftsammlers 20. Darüber hinaus wird auch das Gewicht des Verbrennungsmotors reduziert, da sowohl der zylinderkopfseitige Anteil der Sauganlage gewichtsreduziert ist, als auch der Zylinderkopf durch die in die Seitenwand eingezogenen Einlasskanal-Eintritte größer sind.

## Patentansprüche

1. Verbrennungsmotor (10) mit:
- einem Motorblock (12),
- einem Zylinderkopf (11), in dem Einlasskanäle (15) vorgesehen sind, die Luft von Einlassöffnungen (15a) des Zylinderkopfs (11) zu Auslassöffnungen (15b) des Zylinderkopfs (11) leiten, wobei die Luft in einer Strömungsrichtung von den Einlassöffnungen (15a) durch die Einlasskanäle (15) zu den Auslassöffnungen (15b) strömt, und
- einen Luftsammler (20) mit einem Einlass (21) und einem Auslass (25),
**dadurch gekennzeichnet, dass**
der Luftsammler (20) unmittelbar an dem Zylinderkopf (11) angeordnet istund der Auslass (25) des Luftsammlers (20) an den Einlassöffnungen (15a) des Zylinderkopfs (11) angeordnet ist, wobei der Auslass (25) mehrere Einlassöffnungen (15a) umschließt, wobei in Strömungsrichtung der Luft vor dem Luftsammler (20) eine Druckerzeugungseinrichtung vorgesehen ist.

2. Verbrennungsmotor (10) nach Anspruch 1, **dadurch gekennzeichnet, dass**
der Auslass (25) des Luftsammlers (20) durch eine umlaufende Wandung begrenzt ist, die eine Stirnfläche (24) aufweist und an der Stirnfläche (24) des Luftsammlers (20) eine einzige umlaufende Dichtung angeordnet ist.

3. Verbrennungsmotor (10) nach einem der vorhergehenden Ansprüche, **dadurch gekennzeichnet, dass**
der Luftsammler (20) halbschalenförmig ausbildet ist.

4. Verbrennungsmotor (10) nach einem der vorhergehenden Ansprüche 1 bis 3, **dadurch gekennzeichnet, dass** der Luftsammler (20) einen im Wesentlichen rohrförmig ausgebildeten Hauptrohrabschnitt (22) und einen im Wesentlichen kastenförmigen, einseitig offenen Auslassabschnitt (26) aufweist.

5. Verbrennungsmotor (10) nach einem der vorhergehenden Ansprüche 1 bis 4, **dadurch gekennzeichnet, dass**
der Luftsammler (20) mit seinem Auslass (25) auf einer Seite des Zylinderkopfs (11) auf der die Einlassöffnungen (15a) vorgesehen sind, mit dem Zylinderkopf (11) verschraubt ist.

6. Verbrennungsmotor (10) nach einem der vorhergehenden Ansprüche 1 bis 5, **dadurch gekennzeichnet, dass**
die Einlassöffnungen (15a) des Zylinderkopfs (11) in den Auslass (25) des Luftsammlers (20) münden, wobei Luft aus dem Luftsammler (20) aus dem Auslass (25) unmittelbar in die Einlassöffnungen (15a) zu den Einlasskanälen (15) strömen kann.

7. Verbrennungsmotor (10) nach einem der vorhergehenden Ansprüche 1 bis 6, **dadurch gekennzeichnet, dass**
der Auslass (25) des Luftsammlers (20) durch eine umlaufende Wandung begrenzt ist, die eine Stirnfläche (24) aufweist und das der Luftsammler (20) derart an dem Zylinderkopf (11) angeordnet ist, dass er den Zylinderkopf (20) mit der Stirnfläche (24) unmittelbar berührt.

## Claims

1. An internal combustion engine (10) with:
- an engine block (12),
- a cylinder head (11), in which inlet ports (15) are provided which conduct air from inlet openings (15a) of the cylinder head (11) to outlet openings (15b) of the cylinder head (11), wherein the air flows in a direction of flow from the inlet openings (15a) through the inlet ports (15) to the outlet openings (15b),
and
- a plenum chamber (20) with an inlet (21) and an outlet (25),
**characterised in that**
the plenum chamber (20) is arranged directly on the cylinder head (11) and the outlet (25) of the plenum chamber (20) is arranged on the inlet openings (15a) of the cylinder head (11), the outlet (25) encompassing a plurality of inlet openings (15a), with a pressure generation means being provided in the direction of flow of the air before the plenum chamber (20).

2. An internal combustion engine (10) according to Claim 1, **characterised in that**
the outlet (25) of the plenum chamber (20) is limited by a circumambient wall which has an end face (24), and a single circumambient seal is arranged on the end face (24) of the plenum chamber (20).

3. An internal combustion engine (10) according to one of the preceding claims, **characterised in that**
the plenum chamber (20) is in the form of a half-shell.

4. An internal combustion engine (10) according to one of the preceding Claims 1 to 3, **characterised in that** the plenum chamber (20) has a substantially tubular main pipe portion (22) and a substantially box-shaped outlet portion (26) which is open on one side.

5. An internal combustion engine (10) according to one of the preceding Claims 1 to 4, **characterised in that**
the plenum chamber (20) is screw-connected with its outlet (25) to the cylinder head (11) on a side of the cylinder head (11) on which the inlet openings (15a) are provided.

6. An internal combustion engine (10) according to one of the preceding Claims 1 to 5, **characterised in that**
the inlet openings (15a) of the cylinder head (11) open into the outlet (25) of the plenum chamber (20), with air from the plenum chamber (20) being able to flow out of the outlet (25) directly into the inlet openings (15a) to the inlet ports (15).

7. An internal combustion engine (10) according to one of the preceding Claims 1 to 6, **characterised in that**
the outlet (25) of the plenum chamber (20) is limited by a circumambient wall which has an end face (24), and **in that** the plenum chamber (20) is arranged on the cylinder head (11) in such a way that it directly contacts the cylinder head (20) with the end face (24).

## Revendications

1. Moteur à combustion interne (10) comprenant :
- un bloc moteur (12),
- une culasse (11) dans laquelle sont prévus des canaux d'admission (15) qui transfèrent de l'air, d'orifices d'admission (15a) de la culasse (11) vers des orifices d'échappement (15b) de cette culasse (11), l'air circulant dans une direction de circulation des orifices d'admission (15a) en passant par les canaux d'admission (15) vers les orifices d'échappement (15b), et
- un collecteur d'air (20) ayant une entrée (21) et une sortie (25),
**caractérisé en ce que**
le collecteur d'air (20) est monté directement sur la culasse (11) et la sortie (25) du collecteur d'air (20) est située sur les orifices d'admission (15a) de la culasse (11), la sortie (25) entourant plusieurs orifices d'admission (15a), et, dans une direction de circulation de l'air, à l'avant du collecteur d'air (20) un dispositif générateur de pression étant prévu.

2. Moteur à combustion interne (10) conforme à la revendication 1, **caractérisé en ce que**
la sortie (25) du collecteur d'air (20) est limitée par une paroi périphérique qui comporte une surface frontale (24) et sur la surface frontale (24) du collecteur d'air (20) est montée une seule garniture d'étanchéité périphérique.

3. Moteur à combustion interne (10) conforme à l'une des revendications précédentes,
**caractérisé en ce que**
le collecteur d'air (20) est en forme de demi-coque.

4. Moteur à combustion interne (10) conforme à l'une des revendications précédentes,
**caractérisé en ce que**
le collecteur d'air (20) comporte un segment tubulaire principal (22) essentiellement en forme de tube et un segment de sortie (26) ouvert d'un côté essentiellement en forme de caisson.

5. Moteur à combustion interne (10) conforme à l'une quelconque des revendications 1 à 4,
**caractérisé en ce que**
le collecteur d'air (20) est soudé à la culasse (11) par sa sortie (25) sur le côté de cette culasse (11) sur lequel sont situés les orifices d'admission (15a).

6. Moteur à combustion interne (10) conforme à l'une des revendications précédentes 1 à 5,
**caractérisé en ce que**
les orifices d'admission (15a) de la culasse (11) débouchent dans la sortie (25) du collecteur d'air (20), l'air sortant de la sortie (25) du collecteur (20) pouvant circuler directement dans les orifices d'admission (15a) vers les canaux d'admission (15).

7. Moteur à combustion interne (10) conforme à l'une des revendications précédentes,
**caractérisé en ce que**
la sortie (25) du collecteur d'air (20) est délimitée par une paroi périphérique qui comporte une surface frontale (24) et le collecteur d'air (20) est monté dans la culasse (11) de sorte qu'il mette directement en contact la culasse (20) avec la surface frontale (24).
